# EUROPÄISCHE PATENTANMELDUNG

(11) **EP 4 715 782 A1**
(43) Veröffentlichungstag der Anmeldung: **25.03.2026**
(21) Anmeldenummer: 24201400.9
(22) Anmeldetag: 19.09.2024
(51) Int. Cl.: G08G 1/015, G08G 1/017, G08G 1/01, G08G 1/00, G07B 15/06

(54) **VERFAHREN ZUR VERKEHRSÜBERWACHUNG UND VERKEHRSÜBERWACHUNGSSYSTEM**

(71) Anmelder: Yunex GmbH, 81739 München (DE)
(72) Erfinder: GRIEF, Jesco, 76889 Klingenmünster (DE); PERSCHL, Christian, 2123 Hautzendorf (AT); KREMSER, Ronald, 3400 Klosterneuburg (AT)
(74) Vertreter: Patentanwaltskanzlei WILHELM & BECK

(57) **Zusammenfassung**

Die Erfindung betrifft ein Verfahren zur Verkehrsüberwachung durch ein Verkehrsüberwachungssystem (100). Das Verfahren umfasst das Erfassen eines Fahrzeugs (200) einer bestimmten Fahrzeugklasse an einem ersten Erfassungsort (Pl) zu einem ersten Erfassungszeitpunkt (Tl) und das Erfassen desselben Fahrzeugs (200) an einem zweiten Erfassungsort (P2) zu einem zweiten Erfassungszeitpunkt (T2) angezeigt ist: Basierend auf den auf den ersten und zweiten Zeitpunkten (Tl, T2) wird eine Fahrtdauer (DT) des Fahrzeugs (200) zwischen dem ersten Erfassungsort (Pl) und dem zweiten Erfassungsort (P2) basierend auf den ersten und zweiten Erfassungszeitpunkten (Tl, T2) ermittelt wird. Unterschreitet diese Fahrtdauer (DT) eine kürzeste vordefinierte Referenzfahrtdauer (DT_Ref) für eine Fahrt zwischen dem ersten Erfassungsort (Pl) und dem zweiten Erfassungsort (P2) entlang einer für die Befahrung durch Fahrzeuge (200) der bestimmten Fahrzeugklasse vorgesehenen Fahrtstrecke (Sl), so wird ermittelt, dass das Fahrzeug (200) während er Fahrt zwischen den Erfassungsorten (Pl, P2) von der vorgesehenen Fahrtstrecke (Sl) abgewichen ist. Hierauf wird die Fahrzeugkennung des Fahrzeugs (200) ermittelt abgeglichen wird.

Die Erfindung betrifft ferner ein Verkehrsüberwachungssystem (100) zum Ausführen des Verfahrens.

## Beschreibung

Die Erfindung betrifft Verfahren zur Verkehrsüberwachung durch ein Verkehrsüberwachungssystem und ein entsprechendes Verkehrsüberwachungssystem.

Aus dem Stand der Technik sind Verfahren zur Verkehrsüberwachung durch Verkehrsüberwachungssysteme bekannt.

Die Aufgabe der Erfindung besteht darin, ein verbessertes Verfahren zur Verkehrsüberwachung durch ein Verkehrsüberwachungssystem und ein verbessertes Verkehrsüberwachungssystem bereitzustellen.

Die Aufgabe der Erfindung wird durch das Verfahren und das Verkehrsüberwachungssystem der unabhängigen Ansprüche gelöst. Vorteilhafte Ausgestaltungen sind Gegenstand der untergeordneten Ansprüche.

Nach einem Aspekt wird ein Verfahren zur Verkehrsüberwachung durch ein Verkehrsüberwachungssystem bereitgestellt,
wobei durch eine zentrale Überwachungseinheit eine erste Erfassungsinformation einer an einem ersten Erfassungsort positionierten ersten Erfassungseinheit empfangen wird, wobei durch die erste Erfassungsinformation eine Erfassung eines bestimmten Fahrzeugs einer bestimmten Fahrzeugklasse am ersten Erfassungsort zu einem ersten Erfassungszeitpunkt angezeigt ist,
wobei durch die zentrale Überwachungseinheit eine zweite Erfassungsinformation einer an einem zweiten Erfassungsort positionierten zweiten Erfassungseinheit empfangen wird, wobei durch die zweite Erfassungsinformation eine Erfassung des Fahrzeugs am zweiten Erfassungsort zu einem zweiten Erfassungszeitpunkt angezeigt ist,
wobei die ersten und zweiten Erfassungsinformationen auf durch das Fahrzeug an die ersten und zweiten Erfassungseinheiten gesendete Identifizierungsdaten des Fahrzeugs basieren,
wobei durch die zentrale Überwachungseinheit eine Fahrtdauer des Fahrzeugs zwischen dem ersten Erfassungsort und dem zweiten Erfassungsort basierend auf den ersten und zweiten Erfassungszeitpunkten ermittelt wird,
wobei durch die zentrale Überwachungseinheit die ermittelte Fahrtdauer mit einer kürzesten vordefinierten Referenzfahrtdauer für eine Fahrt zwischen dem ersten Erfassungsort und dem zweiten Erfassungsort entlang einer für die Befahrung durch Fahrzeuge der bestimmten Fahrzeugklasse vorgesehenen Fahrtstrecke abgeglichen wird,
wobei durch die zentrale Überwachungseinheit eine Missachtung eines Durchfahrtverbots durch das Fahrzeug während der Fahrt zwischen dem ersten Erfassungsort und dem zweiten Erfassungsort ermittelt wird, falls die ermittelte Fahrtdauer die vordefinierte kürzeste Referenzfahrtdauer unterschreitet, und wobei durch die zentrale Überwachungseinheit eine Fahrzeugkennung des Fahrzeugs ermittelt wird, falls die Missachtung des Durchfahrtverbots ermittelt wird.

Hierdurch kann der technische Vorteil erreicht werden, dass ein verbessertes Verfahren zur Verkehrsüberwachung bereitgestellt werden kann. Das erfindungsgemäße Verfahren zur Verkehrsüberwachung ermöglicht insbesondere die Erfassung von Missachtungen eines Durchfahrtverbots von Fahrzeugen bestimmter Fahrzeugklassen. Hierzu wird ein Fahrzeug an einem ersten Erfassungsort zu einem ersten Erfassungszeitpunkt und an einem zweiten Erfassungsort zu einem zweiten Erfassungszeitpunkt erfasst. Basierend auf den ersten und zweiten Erfassungszeitpunkten wird eine Fahrtdauer des Fahrzeugs zwischen den ersten und zweiten Erfassungsorten ermittelt und mit einer kürzesten Referenzzeitdauer für eine Fahrt zwischen den ersten und zweiten Erfassungsorten verglichen. Unterschreitet die Fahrtdauer des Fahrzeugs zwischen den ersten und zweiten Erfassungszeitpunkten die kürzeste Referenzfahrtdauer, so wird dies mit dem Missachten eines Durchfahrtverbots durch das Fahrzeug bei der Fahrt zwischen den ersten und zweiten Erfassungsorten interpretiert. Zur Ahndung des Vergehens der Missachtung des Durchfahrtverbots wird darauffolgend eine Fahrzeugkennung des Fahrzeugs ermittelt. Das erfindungsgemäße Verfahren ermöglicht somit eine präzise Ermittlung von Missachtungen von Durchfahrtverboten und trägt somit zur Verbesserung der Verkehrssicherheit des Straßenverkehrs bei.

Ein Durchfahrtverbot ist im Sinne der Anmeldung ein Verbot für die Durchfahrt eines ausgezeichneten Bereichs des Stra-ßenverkehrsnetzes für Fahrzeuge einer bestimmten Fahrzeugklasse. Das Durchfahrtverbot kann hierbei umfassen, dass Fahrzeuge der bestimmten Fahrzeugklasse den Bereich des Stra-ßenverkehrsnetzes unter keinen Umständen befahren dürfen. Ferner kann das Durchfahrtverbot umfassen, dass die Fahrzeuge der bestimmten Fahrzeugklasse den ausgezeichneten Bereich des Straßenverkehrsnetzes nur unter Auflagen befahren dürfen. Diese Auflagen können beispielsweise umfassen, dass die Fahrzeuge der bestimmten Fahrzeugklasse den ausgezeichneten Bereich des Straßenverkehrsnetzes nur zu bestimmten Zwecken, beispielsweise zum Ausführen von Liefer-/ und/oder Abholvorgängen, befahren dürfen.

Die kürzeste Referenzfahrtdauer kann hierbei eine entsprechende Fahrt eines Fahrzeugs der bestimmten Fahrzeugklasse entlang dafür vorgesehener Straßen zwischen dem ersten Erfassungsort und dem zweiten Erfassungsort beschreiben, wobei die ausgeführte Fahrt gemäß den für den jeweiligen Bereich des Straßenverkehrsnetzes geltenden Straßenverkehrsregeln erfolgt. Ampelphasen sowie andere durch den Straßenverkehr bewirkte Haltedauern des Fahrzeugs können ebenfalls berücksichtigt sein. Nicht verkehrsbedingte Haltephasen des Fahrzeugs können in der Referenzfahrtdauer hingegen auf ein Minimum reduziert oder vollständig unberücksichtigt bleiben.

Ferner können bei dem Abgleich zwischen der ermittelten Fahrtdauer des Fahrzeugs zwischen den zwei Erfassungsorten und der kürzesten Referenzfahrtdauer Fehlerbereiche berücksichtigt werden.

Nach einer Ausführungsform ist das Fahrzeug der bestimmten Fahrzeugklasse ein Fahrzeug zur Güterbeförderung.

Hierdurch kann der technische Vorteil erreicht werden, dass das erfindungsgemäße Verfahren insbesondere für Fahrzeuge zur Güterbeförderung und den für Fahrzeuge zur Güterbeförderung geltenden Durchfahrtverboten anwendbar ist.

Nach einer Ausführungsform sind der erste Erfassungsort und/oder der zweite Erfassungsort in einem Stadtgebiet oder in einer vordefinierten Entfernung zu einer Stadtgrenze des Stadtgebiets angeordnet.

Hierdurch kann der technische Vorteil erreicht werden, dass das erfindungsgemäße Verfahren zur Erfassung von Durchfahrtverboten innerhalb ausgezeichneter Stadtgebiete anwendbar ist. Hierdurch kann insbesondere das Durchfahren von Fahrzeugen zur Güterbeförderung durch ausgezeichnete Stadtgebiete, das ausschließlich zum Zweck von kürzeren Fahrstrecken oder zum Ausweichen von Verkehrsstaus vorgenommen wird, ermittelt werden.

Nach einer Ausführungsform umfassen die ersten und zweiten Erfassungsinformationen jeweils wenigstens einen Identifier, wobei bei Übereinstimmung der Identifier die zentrale Überwachungseinheit die ersten und zweiten Erfassungsinformationen demselben Fahrzeug zuordnet.

Hierdurch kann der technische Vorteil erreicht werden, dass durch die Identifier der ersten und zweiten Erfassungsinformationen, die der zentralen Überwachungseinheit durch die ersten und zweiten Erfassungseinheiten bereitgestellt werden, bei Übereinstimmung der Identifier die ersten und zweiten Erfassungsinformationen demselben Fahrzeug zugeordnet werden können. Basierend auf den demselben Fahrzeug zugeordneten ersten und zweiten Erfassungsinformationen kann somit das obige Verfahren ausgeführt werden, ohne dass hierzu eine Identifizierung des Fahrzeugs (zB: optisch mittels einer Bildaufnahme auf dem das Kennzeichen sichtbar ist) nötig wäre. Die zentrale Überwachungseinheit ermittelt lediglich, dass jeweils eine erste Erfassungsinformation einer ersten Erfassungseinheit und eine zweite Erfassungsinformation einer zweiten Erfassungseinheit gleiche Identifier aufweisen, kann hierüber die ersten und zweiten Erfassungsinformationen demselben Fahrzeug zuordnen und entsprechend das Verfahren durchführen. Auf eine technisch aufwändige Identifizierung des Fahrzeugs kann folglich verzichtet werden. Hierdurch kann die Komplexität und der Umfang der durch die ersten und zweiten Erfassungseinheiten beim Erfassen des Fahrzeugs aufgenommenen Informationen auf ein Mindestmaß reduziert werden.

Nach einer Ausführungsform umfassen die ersten und zweiten Erfassungsinformationen wenigstens Informationen bezüglich der ersten und zweiten Erfassungszeitpunkte und/oder der ersten und zweiten Erfassungsorte.

Hierdurch kann der technische Vorteil erreicht werden, dass eine präzise Erfassung des Fahrzeugs basierend auf den ersten und zweiten Erfassungsinformationen der ersten und zweiten Erfassungseinheiten ermöglicht ist.

Nach einer Ausführungsform basieren die ersten und zweiten Erfassungsinformationen auf durch das Fahrzeug an die ersten und zweiten Erfassungseinheiten gesendeten Identifizierungsdaten des Fahrzeugs basieren.

Hierdurch kann der technische Vorteil erreicht werden, dass eine präzise Erfassung des Fahrzeugs durch die ersten und zweiten Erfassungseinheiten ermöglicht ist. Hierzu wird eine Datenkommunikation zwischen dem Fahrzeug und den jeweiligen Erfassungseinheiten bewirkt, in der Identifizierungsdaten durch das Fahrzeug an die jeweiligen Erfassungseinheiten gesendet werden. Die Erfassungseinheiten können somit als passive Erfassungseinheiten ausgebildet sein. Die Erfassungseinheiten erhalten in einem standardisierten Kommunikationsverfahren die benötigte Information des Fahrzeugs vom jeweiligen Fahrzeug. Hierdurch kann die verwendete Technologie für die ersten und zweiten Erfassungseinheiten vereinfacht ausgestaltet werden.

Nach einer Ausführungsform werden die Identifizierungsdaten des Fahrzeugs in den ersten und zweiten Erfassungsinformationen durch die ersten und zweiten Erfassungseinheiten in verschlüsselter Form bereitgestellt.

Hierdurch kann der technische Vorteil erreicht werden, dass durch die Verschlüsselung der ersten und zweiten Erfassungsinformationen eine gesicherte Datenkommunikation zwischen den ersten und zweiten Erfassungseinheiten und der zentralen Überwachungseinheit ermöglicht ist. Durch die Verschlüsselung können alle Anforderungen an die Datensicherheit erfüllt werden. Die Verschlüsselung kann beispielsweise als eine Hash-Verschlüsselung ausgebildet sein.

Nach einer Ausführungsform werden zum Identifizieren der Fahrzeugkennung die verschlüsselten Identifizierungsdaten durch die zentrale Überwachungseinheit entschlüsselt, wobei basierend auf den entschlüsselten Identifizierungsdaten die Fahrzeugkennung des Fahrzeugs identifiziert wird.

Hierdurch kann der technische Vorteil erreicht werden, dass eine einfache Identifizierung der Fahrzeugkennung bewirkt werden kann. Hierdurch werden nach der Ermittlung der Missachtung des Durchfahrtverbots die erste und/oder zweite Erfassungsinformation durch die zentrale Überwachungseinheit entschlüsselt und hierüber die Identifizierungsdaten des Fahrzeugs aus den entschlüsselten Erfassungsinformationen ausgelesen. Hierzu umfassen die Identifizierungsdaten, die durch das Fahrzeug den jeweiligen Erfassungseinheiten bereitgestellt werden, wenigstens die Fahrzeugkennung, auf der basierend das Fahrzeug identifizierbar ist.

Nach einer Ausführungsform sind die durch die ersten und zweiten Erfassungseinheiten empfangenen Identifizierungsdaten des Fahrzeugs durch eine On-Board-Unit, insbesondere eines Mautsystems, des Fahrzeugs bereitgestellte Identifizierungsdaten.

Hierdurch kann der technische Vorteil erreicht werden, dass eine gesicherte Übertragung der Identifizierungsdaten vom Fahrzeug an die jeweilige Erfassungseinheit bewirkt ist. Die On-Board-Unit des Fahrzeugs kann hierbei beispielsweise als Teil eines Mautsystems im Fahrzeug bereits vorinstalliert sein. Die von der On-Board-Unit an die jeweiligen Erfassungseinheiten übertragenen Identifizierungsinformationen umfassen in diesem Fall Identifizierungskennungen der jeweiligen On-Board-Unit. Eine direkte Identifizierung des Fahrzeugs basierend auf den Identifizierungsdaten der On-Board-Unit ist somit nicht möglich. Hierüber können wiederum die Anforderungen an die Datensicherheit bereitgestellt werden. Die Datenkommunikation zwischen der On-Board-Unit des Fahrzeugs und den jeweiligen Erfassungseinheiten erfolgt hierbei gemäß den aus dem Stand der Technik bekannten Kommunikationsstandards für die Datenkommunikation mit entsprechenden On-Board-Units.

Nach einer Ausführungsform basiert eine Datenkommunikation zwischen den ersten und zweiten Erfassungseinheiten und dem Fahrzeug auf einer Dedicated Short Range Communications DSRC Technologie.

Hierdurch kann der technische Vorteil erreicht werden, dass eine zuverlässige und robuste Datenkommunikation zwischen dem Fahrzeug, insbesondere der On-Board-Unit des Fahrzeugs, und den jeweiligen Erfassungseinheiten ermöglicht ist. Die Dedicated-Short-Range-Communication-Technologie ermöglicht hierbei eine derart zuverlässige und robuste Datenkommunikation.

Nach einer Ausführungsform wird die erste Erfassungsinformation und/oder die zweite Erfassungsinformation in der zentralen Überwachungseinheit wenigstens für die kürzeste Referenzzeitdauer und/oder höchstens für eine längste Referenzzeitdauer gespeichert, wobei die längste Referenzzeitdauer einer Fahrtdauer eines Fahrzeugs der bestimmten Fahrzeugklasse entlang einer längsten Wegstrecke zischen dem ersten Erfassungsort und dem zweiten Erfassungsort entspricht.

Hierdurch kann der technische Vorteil erreicht werden, dass durch die Speicherung der ersten und/oder zweiten Erfassungsinformationen über wenigstens die kürzeste Referenzzeitdauer in der zentralen Überwachungseinheit die Ermittlung der Fahrtdauer des Fahrzeugs zwischen den ersten und zweiten Erfassungsorten und eine entsprechende Ermittlung eines gegebenenfalls vorliegenden Verstoßes gegenüber dem bestehenden Durchfahrtverbot ermöglicht ist. Indem die gespeicherten Informationen spätestens nach Ablauf einer längsten Referenzzeitdauer von der zentralen Überwachungseinheit wieder gelöscht werden, kann erreicht werden, dass keine unnötigen Datenvolumina in der zentralen Überwachungseinheit gespeichert werden. Die längste Referenzfahrtdauer beschreibt hierbei eine Zeitspanne für eine Fahrt eines Fahrzeugs der jeweiligen Fahrzeugklasse zwischen den ersten und zweiten Erfassungsorten entlang einer längsten Fahrtstrecke zwischen diesen beiden Orten. Nach Verstreichen dieser Zeitdauer kann eine Missachtung eines Durchfahrtverbots zwischen den ersten und zweiten Erfassungspunkten nicht mehr identifiziert werden. Eine weitere Speicherung der Informationen ist somit überflüssig.

Nach einer Ausführungsform ist die minimale Referenzfahrtdauer basierend auf Verkehrsdaten von Fahrten von Fahrzeugen derselben Fahrzeugklasse entlang der vorgesehenen Fahrtstrecke und/oder basierend auf einer Simulation und/oder basierend auf einer Referenzfahrt eines Fahrzeugs derselben Fahrzeugklasse entlang der vorgesehenen Fahrtstrecke ermittelt.

Hierdurch kann der technische Vorteil erreicht werden, dass eine präzise Ermittlung der kürzesten Referenzfahrtdauer zwischen den ersten und zweiten Erfassungsorten ermöglicht ist.

Nach einer Ausführungsform ist die minimale Referenzfahrtdauer in der zentralen Überwachungseinheit vorgespeichert.

Hierdurch kann der technische Vorteil erreicht werden, dass ein technisch einfacher Abgleich zwischen der basierend auf den ersten und zweiten Erfassungszeitpunkten ermittelten Fahrtdauer des Fahrzeugs zwischen den ersten und zweiten Erfassungsorten mit der kürzesten Referenzfahrtdauer ermöglicht ist. Indem die zu einem früheren Zeitpunkt gemäß den oben beschriebenen Ausführungsformen ermittelte kürzeste Referenzfahrtdauer in der zentralen Überwachungseinheit gespeichert ist, kann die basierend auf den Erfassungszeitpunkten ermittelte Fahrtdauer problemlos mit der vorgespeicherten kürzesten Referenzfahrtdauer abgeglichen werden. Die kürzeste Referenzfahrtdauer muss somit nicht extra berechnet oder generiert werden, sondern kann während des Betriebs des Verkehrsüberwachungssystems problemlos aus einer entsprechenden Speichereinheit ausgelesen werden.

Nach einer Ausführungsform wird zum Identifizieren der Fahrzeugkennung eine Nummernschildinformation des Fahrzeugs basierend auf Kameradaten einer in einer Fahrtrichtung hinter dem zweiten Erfassungsort positionierten Kameraeinheit ermittelt.

Hierdurch kann der technische Vorteil erreicht werden, dass durch die entsprechenden Kameradaten der Kameraeinheit eine präzise Identifizierung der Fahrzeugkennung in Form einer Nummernschildinformation des Fahrzeugs ermöglicht ist. Indem die Kameraeinheit in Fahrtrichtung hinter dem zweiten Erfassungsort positioniert ist, kann erreicht werden, dass die Kameradaten ausschließlich nach der Ermittlung der Missachtung des Durchfahrtverbots durch das Fahrzeug generiert werden. Es werden somit ausschließlich Kameradaten von Fahrzeugen aufgenommen, für die zuvor ein Missachten des jeweiligen Durchfahrtverbots ermittelt wurde. Hierdurch kann vermieden werden, dass unnötig Kameradaten von Fahrzeugen aufgenommen und gespeichert werden müssen, die keine derartige Missachtung des Durchfahrtverbots begangen haben. Indem die Kameradaten ausschließlich nach Ermittlung der Missachtung des Durchfahrtverbots von den jeweiligen Fahrzeugen aufgenommen werden, kann somit die Anzahl der aufgenommenen und entsprechend gespeicherten Kameradaten reduziert werden und es ist die Einhaltung des Datenschutzes gewährleistet.

Nach einer Ausführungsform sind die Kameradaten Daten einer automatischen Nummernschilderkennungskamera.

Hierdurch kann der technische Vorteil erreicht werden, dass eine präzise Ermittlung der Nummernschildinformation ermöglicht ist. Durch die automatische Nummernschilderkennungskamera ist eine präzise Aufnahme der interessanten Information, sprich des Nummernschilds des jeweiligen Fahrzeugs, ermöglicht.

Nach einem Aspekt wird ein Verkehrsüberwachungssystem mit wenigstens einer an einem ersten Erfassungsort angeordneten ersten Erfassungseinheit und einer an einem zweiten Erfassungsort angeordneten zweiten Erfassungseinheit und einer mit den ersten und zweiten Erfassungseinheiten datentechnisch verbundenen Hauptverarbeitungseinheit bereitgestellt, wobei das Verkehrsüberwachungssystem eingerichtet ist, das Verfahren nach einer der voranstehenden Ausführungsformen auszuführen.

Hierdurch kann der technische Vorteil erreicht werden, dass ein verbessertes Verkehrsüberwachungssystem bereitgestellt werden kann, das eingerichtet ist, das erfindungsgemäße Verfahren mit voranstehenden technischen Vorteilen auszuführen.

Nach einem Aspekt wird eine Recheneinheit bereitgestellt, die eingerichtet ist, das Verfahren zur Verkehrsüberwachung durch ein Verkehrsüberwachungssystem nach einer der voranstehenden Ausführungsformen auszuführen.

Nach einem Aspekt wird ein Computerprogrammprodukt umfassend Befehle bereitgestellt, die bei der Ausführung des Programms durch eine Datenverarbeitungseinheit diese veranlassen, das Verfahren zur Verkehrsüberwachung durch ein Verkehrsüberwachungssystem nach einer der voranstehenden Ausführungsformen auszuführen.

Die Erfindung wird im Folgenden anhand der Figuren näher erläutert. Es zeigen:
- Figur 1: eine schematische Darstellung eines Verkehrsüberwachungssystems,
- Figur 2: ein Flussdiagramm eines Verfahrens zur Verkehrsüberwachung durch ein Verkehrsüberwachungssystem, und
- Figur 3: eine schematische Darstellung eines Computerprogrammprodukts.

Figur 1 zeigt eine schematische Darstellung eines Verkehrsüberwachungssystems 100.

In Fig. 1 ist ein Verkehrsnetz mit einer Mehrzahl von Straßen 115 dargestellt. In der gezeigten Ausführungsform ist insbesondere ein Stadtgebiet 300 dargestellt, das durch eine Stadtgrenze 301 begrenzt ist.

Erfindungsgemäß umfasst das Verkehrsüberwachungssystem 100 eine zentrale Überwachungseinheit 101, eine erste Erfassungseinheit 105, die an einem ersten Erfassungsort P1 positioniert ist, und eine zweite Erfassungseinheit 109, die an einem zweiten Erfassungsort P2 positioniert ist.

In der gezeigten Ausführungsform sind die ersten und zweiten Erfassungseinheiten 105, 109 jeweils an den durch Fahrzeuge 200 befahrbaren Straßen 115 positioniert. Die zentrale Überwachungseinheit 101 kann hingegen als eine externe Servereinheit ausgebildet sein. Eine Datenkommunikation zwischen den ersten und zweiten Erfassungseinheiten 105, 109 und der zentralen Überwachungseinheit 101 kann beispielsweise über eine Drahtlosdatenkommunikation bewirkt werden.

In der gezeigten Ausführungsform wird die zentrale Überwachungseinheit 101 auf einer externen Recheneinheit 113 ausgeführt.

Zur Ausführung der Verkehrsüberwachung wird erfindungsgemäß durch die erste Erfassungseinheit 105 am ersten Erfassungsort P1 zu einem ersten Erfassungszeitpunkt T1 ein Fahrzeug 200 erfasst.

Das Fahrzeug 200 kann insbesondere als ein Fahrzeug 200 einer bestimmten Fahrzeugklasse erfasst werden.

Das Fahrzeug 200 kann beispielsweise ein Fahrzeug zum Gütertransport, sprich ein Lastkraftwagen, sein.

Darauffolgend übermittelt die erste Erfassungseinheit 105 eine erste Erfassungsinformation 103 an die zentrale Überwachungseinheit 101. Über die erste Erfassungsinformation 103 ist der zentralen Überwachungseinheit 101 eine Erfassung eines Fahrzeugs 200 der bestimmten Fahrzeugklasse am ersten Erfassungsort P1 zum ersten Erfassungszeitpunkt T1 angezeigt.

Die erste Erfassungsinformation 103 kann hierzu anonymisiert ausgestaltet sein, sodass eine eindeutige Identifizierung des Fahrzeugs 200 direkt aus der ersten Erfassungsinformation 103 nicht möglich ist. Die erste Erfassungsinformation enthält keine direkten Personenbezogenen bzw. Fahrzeugbezogenen Daten.

Erfindungsgemäß wird zu einem späteren zweiten Erfassungszeitpunkt T2 dasselbe Fahrzeug 200 an einem zweiten Erfassungsort P2 durch die zweite Erfassungseinheit 109 erfasst. Hierauffolgend übermittelt die zweite Erfassungseinheit 109 eine zweite Erfassungsinformation 107 an die zentrale Überwachungseinheit 101. Die zweite Erfassungsinformation 107 zeigt der zentralen Überwachungseinheit 101 wiederum die Erfassung eines Fahrzeugs 200 der bestimmten Fahrzeugklasse diesmal am zweiten Erfassungsort P2 zum zweiten Erfassungszeitpunkt T2 an. Die zweite Erfassungsinformation 107 ist strukturell i-dent zur ersten Erfassungsinformation 103 aufgebaut und kann daher das Fahrzeug eindeutig identifizieren.

Die ersten und zweiten Erfassungsinformationen 103, 107 können insbesondere strukturell gleich aufgebaut sein und gleiche Information umfassen, über die die beiden Erfassungsinformationen 103, 107 dem Fahrzeug 200 zugeordnet werden können.

Basierend auf den ersten und zweiten Erfassungsinformationen 103, 107 ermittelt die zentrale Überwachungseinheit 101 eine Fahrtdauer des Fahrzeugs 200 zwischen den ersten und zweiten Erfassungsorten P1, P2. Die Fahrtdauer entspricht hierbei einer Differenz zwischen dem zweiten Erfassungszeitpunkt T2 und dem ersten Erfassungszeitpunkt T1.

Darauffolgend vergleicht die zentrale Überwachungseinheit 101 die ermittelte Fahrtdauer DT mit einer kürzesten Referenzfahrtdauer DT_REF. Die kürzeste Referenzfahrtdauer DT_REF entspricht hierbei einer Fahrtdauer eines vergleichbaren Fahrzeugs 200 entlang einer für Fahrzeuge der jeweiligen Fahrzeugklasse vorgesehenen Strecke S1 zwischen dem ersten Erfassungsort P1 und dem zweiten Erfassungsort P2. Die kürzeste Referenzfahrtdauer DT_REF beschreibt hierbei eine Fahrtdauer einer Fahrt eines Fahrzeugs 200 entlang der Strecke S1 gemäß den vorherrschenden Verkehrsregeln ohne zusätzliche Standaufenthalte des Fahrzeugs, abgesehen von durch den Verkehr bedingten Haltephasen des Fahrzeugs entlang der Strecke S1. Die kürzeste Referenzfahrtdauer DT_REF beschreibt somit die gemäß den vorherrschenden Verkehrsregeln schnellstmögliche Fahrt eines Fahrzeugs derselben Fahrzeugklasse zwischen den ersten und zweiten Erfassungsorten P1, P2.

Die kürzeste Referenzfahrtdauer DT-REF kann basierend auf Verkehrsdaten von Fahrten von Fahrzeugen 200 derselben Fahrzeugklasse entlang der vorgesehenen Fahrtstrecke S1 und/oder basierend auf einer Simulation und/oder basierend auf einer Referenzfahrt eines Fahrzeugs 200 derselben Fahrzeugklasse entlang der vorgesehenen Fahrtstrecke S1 ermittelt worden sein.

Die Referenzfahrtdauer DT_REF kann insbesondere in der zentralen Überwachungseinheit 101 gespeichert sein, sodass zum Vergleich der ermittelten Fahrtdauer DT des Fahrzeugs 200 mit der kürzesten Referenzfahrtdauer DT_REF, die Referenzfahrtdauer DT_REF lediglich aus dem Speicher ausgelesen wird und nicht erst erzeugt wird.

In der zentralen Überwachungseinheit 101 kann ferner eine Mehrzahl von kürzesten Referenzfahrtdauern DT_REF für eine Mehrzahl von Strecken S1 zwischen einer Mehrzahl von Erfassungsorten P1, P2 gespeichert sein.

Ermittelt die zentrale Überwachungseinheit 101 durch den beschriebenen Vergleich, dass die Fahrtdauer DT des Fahrzeugs 200 zwischen den ersten und zweiten Erfassungsorten P1, P2 kürzer ist als die kürzeste Referenzfahrtdauer DT_REF, so wird durch die zentrale Überwachungseinheit 101 eine Missachtung eines Durchfahrtverbots durch das jeweilige Fahrzeug 200 identifiziert.

Hierauffolgend wird durch die zentrale Überwachungseinheit 101 eine Fahrzeugkennung des Fahrzeugs 200 zB das Kennzeichen, auf der basierend das Fahrzeug 200 eindeutig identifizierbar ist, ermittelt.

In der gezeigten Ausführungsform kann das Durchfahrtverbot beispielsweise ein Durchfahrtverbot für Fahrzeuge zur Güterbeförderung durch das gezeigte Stadtgebiet 300 sein. Dies kann umfassen, dass die Fahrzeuge zur Güterbeförderung zwar beispielsweise zum Ent- oder Beladen in das Stadtgebiet 300 einfahren dürfen, dass ein Durchfahren des Stadtgebiets 300 für die Fahrzeuge zur Güterbeförderung ohne Anhalten zum Ent- und/oder Beladen hingegen nicht gestattet ist.

Alternativ kann das Durchfahrtverbot umfassen, dass bestimmte Strecken S2 für die Befahrung entsprechender Fahrzeuge der jeweiligen Fahrzeugklasse, beispielsweise für Fahrzeuge zur Güterbeförderung, vollständig gesperrt sind.

In beiden Fällen kann durch das vorliegende Verfahren ein entsprechender Verstoß gegen das Durchfahrtverbot ermittelt werden, falls die für die Fahrt zwischen den ersten und zweiten Erfassungsorten P1, P2 benötigte Fahrtdauer DT des Fahrzeugs 200 kürzer ist als die kürzeste Referenzfahrtdauer DT_REF.

Wie oben bereits erwähnt, können die ersten und zweiten Erfassungsinformationen 103, 107 in anonymisierter Form vorliegen, so dass durch die zentrale Überwachungseinheit 101 eine eindeutige Identifizierung des Fahrzeugs 200 basierend auf den ersten und zweiten Erfassungsinformationen 103, 107 nicht möglich ist.

Hierzu können die ersten und zweiten Erfassungsinformationen 103, 107 beispielsweise durch die ersten und/oder zweiten Erfassungseinheiten 105, 109 verschlüsselt werden und in verschlüsselter Form an die zentrale Überwachungseinheit 101 übersendet werden.

In der gezeigten Ausführungsform werden zur Erfassung des Fahrzeugs 200 durch die ersten und zweiten Erfassungseinheiten 103, 107 durch das Fahrzeug 200 entsprechende Identifizierungsdaten Id an die ersten und zweiten Erfassungseinheiten 105, 107 übertragen. Basierend auf den Identifizierungsdaten Id des Fahrzeugs 200 generieren die ersten und zweiten Erfassungseinheiten 105, 109 die jeweiligen ersten und zweiten Erfassungsinformationen 103, 107.

Die ersten und zweiten Erfassungsinformationen 103, 107 können hierbei durch die ersten und zweiten Erfassungseinheiten 105, 109 mit Identifiern versehen werden. Die Identifier werden hierbei basierend auf den durch die Fahrzeuge 200 bereitgestellten Identifikationsdaten Id generiert, so dass erste und zweite Erfassungsinformationen 103, 107, die von demselben Fahrzeug 200 stammen, mit identischen Identifiern versehen werden. Über die jeweiligen Identifier ist die zentrale Überwachungseinheit 101 damit in der Lage, die von den ersten und zweiten Erfassungseinheiten 105, 109 bereitgestellten Erfassungsinformationen 103, 107 demselben Fahrzeug 200 zuzuordnen, falls die Identifier der ersten und zweiten Erfassungsinformationen 103, 107 jeweils übereinstimmen.

In der gezeigten Ausführungsform werden die Identifizierungsdaten Id des Fahrzeugs 200 durch eine On-Board-Unit 203 des Fahrzeugs 200 an die ersten und zweiten Erfassungseinheiten 105, 109 übermittelt.

Eine Datenkommunikation zwischen dem Fahrzeug 200, beziehungsweise der On-Board-Unit 203 des Fahrzeugs 200, und den ersten und zweiten Erfassungseinheiten 105, 109 kann hierbei basierend auf einer Dedicated-Short-Range-Communication (DSRC)-Technologie basieren. Die jeweilige On-Board-Unit 203 des Fahrzeugs 200 kann beispielsweise eine On-Board-Unit 203 für ein Mautsystem sein.

Die Datenkommunikation zwischen der On-Board-Unit 203 des Fahrzeugs 200 und den ersten und zweiten Erfassungseinheiten 105, 109 kann beispielsweise auf einer Ultraschalldatenkommunikation basieren.

Die ersten und zweiten Erfassungseinheiten 105, 109 können entsprechende DSRC-Empfangseinheiten umfassen. Die DSRC-Empfangseinheiten können hierbei derart eingerichtet sein, dass eine spurgenaue Datenkommunikation mit Fahrzeugen 200 ermöglicht ist. Die spurgenaue Datenkommunikation ermöglicht hierbei, dass die durch die Fahrzeuge 200 bereitgestellten Identifizierungsdaten Id eindeutig den jeweiligen Fahrzeugen 200 zugeordnet werden können.

Basierend auf den über die On-Board-Units 203 bereitgestellten Identifikationsinformationen Id ist die jeweilige Erfassungseinheit 105, 109 in der Lage, den jeweiligen Fahrzeugtyp des Fahrzeugs 200 zu ermitteln. Die ersten und zweiten Erfassungseinheiten 105, 109 können somit basierend auf den Identifizierungsdaten Id der On-Board-Unit 203 das jeweilige Fahrzeug 200 als ein Fahrzeug zur Güterbeförderung identifizieren.

Dies kann beispielsweise dadurch erfolgen, dass ausschließlich Fahrzeuge zur Güterbeförderung mit entsprechenden On-Board-Units 203 versehen sind. Werden von einem Fahrzeug 200 somit Identifizierungsdaten Id einer On-Board-Unit 203 an die jeweilige Erfassungseinheit 105, 109 übermittelt, kann es sich bei dem Fahrzeug 200 nur um ein Fahrzeug zur Güterbeförderung handeln.

Die Datenkommunikation der jeweiligen Erfassungseinheiten 105, 109 mit der On-Board-Unit 203 erfolgt hierbei gemäß der aus dem Stand der Technik bekannten Datenkommunikation, indem bei Eintritt der jeweiligen On-Board-Unit 203 in einen Wirkbereich der jeweiligen DSRC Empfangseinheit der jeweiligen ersten und zweiten Erfassungseinheit 105, 109 durch die jeweilige Erfassungseinheit 105, 109 eine entsprechende Aufforderung zum Aussenden der Identifizierungsdaten Id an die jeweilige On-Board-Unit 203 des Fahrzeugs 200 ausgesendet wird. Die jeweilige On-Board-Unit 203 sendet hierauf folgend die verlangen Identifizierungsdaten Id aus.

In der gezeigten Ausführungsform umfasst das Verkehrsüberwachungssystem 100 ferner eine Kameraeinheit 111. Die Kameraeinheit 111 ist in Fahrtrichtung D hinter der zweiten Erfassungseinheit 109 positioniert. Nach Ermittlung durch die zentrale Überwachungseinheit 101, dass durch das Fahrzeug 200 bei der Fahrt zwischen den ersten und zweiten Erfassungsorten P1, P2 eine Missachtung eines Durchfahrtverbots bewirkt wurde, wird zur Ermittlung der Fahrzeugkennung die Kameraeinheit 111 ausgelöst und Kameradaten des Nummernschilds des Fahrzeugs 200 bei Passieren der Kameraeinheit 111 durch das Fahrzeug 200 aufgenommen.

Die Kameraeinheit 111 kann hierzu beispielsweise als eine automatische Nummernschilderkennungskamera ausgebildet sein.

Hierauffolgend wird die entsprechend ermittelte Fahrzeugkennung 201 durch die Kameraeinheit 111 an die zentrale Überwachungseinheit 101 übermittelt.

Die Aufnahmen der Bilddaten durch die Kameraeinheit 111 erfolgen hierbei ausschließlich dann, wenn zuvor durch die zentrale Überwachungseinheit 101 die Missachtung des jeweiligen Durchfahrtverbots ermittelt wurde.

Gemäß einer Ausführungsform werden die ersten und/oder zweiten Erfassungsinformationen 103, 107 und/oder die ermittelte Fahrtdauer DT und/oder die ermittelte Fahrzeugkennung 201 wenigstens über die kürzeste Referenzfahrtdauer DT_REF und höchstens über eine längste Referenzfahrtdauer in der zentralen Überwachungseinheit 101 gespeichert.

Zusammenfassend kann das Verfahren gemäß einer Ausführungsform wie folgt ausgeführt werden:
Zunächst empfängt die erste Erfassungseinheit 105 beim Einfahren des Fahrzeugs 200 in den Wirkbereich der ersten Erfassungseinheit 105 die von der jeweiligen On-Board-Unit 203 des Fahrzeugs 200 automatisch bereitgestellten Identifizierungsdaten Id.

Basierend auf den Identifizierungsdaten Id generiert die erste Erfassungseinheit 105 einen Identifier, mittels dem die jeweiligen Identifizierungsdaten Id der On-Board-Unit 203 zugeordnet werden können.

Hierauffolgend generiert die erste Erfassungseinheit 105 eine erste Erfassungsinformation 103. Die erste Erfassungsinformation 103 umfasst hierzu wenigstens den ersten Erfassungsort P1, den ersten Erfassungszeitpunkt T1, an dem die Erfassung des Fahrzeugs 200 durch die erste Erfassungseinheit 105 erfolgte, und den Identifier der jeweiligen On-Board-Unit 203. Über den Identifier ist die erste Erfassungsinformation 103 eindeutig der On-Board-Unit 203 und damit dem Fahrzeug 200 zugeordnet.

Hierauffolgend sendet die erste Erfassungseinheit 105 die erste Erfassungsinformation 103 in anonymisierter Form, beispielsweise in verschlüsselter Form, an die zentrale Überwachungseinheit 101.

Die zentrale Überwachungseinheit 101 speichert die Informationen der ersten Erfassungseinheit 105 in einer entsprechenden Speichereinheit.

Bei Eintritt des Fahrzeugs 200 in den Wirkbereich der zweiten Erfassungseinheit 109 sendet die entsprechende On-Board-Unit 203 automatisch die Identifizierungsdaten Id an die zweite Erfassungseinheit 109. Diese generiert wiederum den Identifier und die zweite Erfassungsinformation 107 umfassend den Identifier, den zweiten Erfassungsort P2 und die zweiten Erfassungszeitpunkte T2 und sendet die zweite Erfassungsinformation 107 an die zentrale Überwachungseinheit 101.

Die zentrale Überwachungseinheit 101 speichert auch die Informationen der zweiten Erfassungsinformation 107.

Hierauffolgend vergleicht die zentrale Überwachungseinheit den Identifier der ersten Erfassungsinformation 103 mit dem Identifier der zweiten Erfassungsinformation 107. Stimmen die beiden Identifier überein, so werden die ersten und zweiten Erfassungsinformationen 103, 107 demselben Fahrzeug 200 zugeordnet.

Hierauffolgend berechnet die zentrale Überwachungseinheit 101 basierend auf den ersten und zweiten Erfassungszeitpunkten T1, T2 die Fahrtdauer DT des Fahrzeugs 200 zwischen den ersten und zweiten Erfassungsorten P1, P2.

Hierauffolgend ermittelt die zentrale Überwachungseinheit 101 eine kürzeste Referenzfahrtdauer DT_REF für eine Strecke S1 zwischen den ersten und zweiten Erfassungsorten P1, P2 durch Auslesen einer Datenbank von vorgespeicherten Referenzfahrtdauern DT_REF für verschiedene Strecken S1 zwischen verschiedenen Erfassungsorten P1, P2.

Hierauffolgend vergleicht die zentrale Überwachungseinheit 101 die ermittelte Fahrtdauer DT des Fahrzeugs 200 mit der kürzesten Referenzfahrtdauer DT_REF. Unterschreitet die Fahrtdauer DT des Fahrzeugs 200 die kürzeste Referenzfahrtdauer DT_REF, so wird durch die zentrale Überwachungseinheit 101 die Missachtung des Durchfahrtverbots durch das Fahrzeug 200 identifiziert.

Hierauf basierend wird durch die zentrale Überwachungseinheit 101 die Kameraeinheit 111 zum Aufnehmen einer Nummernschildbildaufnahme ausgelöst. Nach Aufnahme der Nummernschildbildaufnahme durch die Kameraeinheit 111 wird die Fahrzeugkennung 201, in Form der Nummernschildinformation von der Kameraeinheit 111 an die zentrale Überwachungseinheit 101 übermittelt.

Das Verfahren gemäß der beschriebenen Ausführungsform wird hierbei während der Fahrt des Fahrzeugs 200 zwischen den ersten und zweiten Erfassungsorten P1, P2 beziehungsweise der Positionierung der Kameraeinheit 111 durchgeführt.

Gemäß einer Ausführungsform erfolgt die Ermittlung der Fahrzeugkennung 201 durch die zentrale Überwachungseinheit 101 durch das Entschlüsseln der entschlüsselten ersten und zweiten Erfassungsinformationen 103, 107. Hierzu umfassen die ersten und zweiten Erfassungsinformationen 103, 107 Informationen, auf denen basierend die Fahrzeugkennung 201 des Fahrzeugs 200 ermittelbar ist. Diese Informationen können beispielsweise über die Identifizierungsdaten Id durch das Fahrzeug 200 bereitgestellt worden sein.

Abweichend zu der hier dargestellten Ausführungsform kann das Verkehrsüberwachungssystem 100 eine Mehrzahl von Erfassungseinheiten 105, 109 umfassen, die an verschiedenen Erfassungsorten positioniert sind.

Figur 2 zeigt ein Flussdiagramm eines Verfahrens 400 zur Verkehrsüberwachung durch ein Verkehrsüberwachungssystem 100.

In einem ersten Verfahrensschritt 401 wird durch die zentrale Überwachungseinheit 101 die erste Erfassungsinformation 103 der ersten Erfassungseinheit 105 empfangen.

In einem zweiten Verfahrensschritt 403 wird durch die Überwachungseinheit 101 die zweite Erfassungsinformation 107 der zweiten Erfassungseinheit 109 empfangen.

In einem dritten Verfahrensschritt 405 wird durch die zentrale Überwachungseinheit 101 basierend auf den ersten und zweiten Erfassungszeitpunkten T1, T2 die Fahrtdauer DT des Fahrzeugs 200 zwischen den ersten und zweiten Erfassungsorten P1, P2 ermittelt.

In einem vierten Verfahrensschritt 407 wird durch die Überwachungseinheit 101 die ermittelte Fahrtdauer DT mit der kürzesten vordefinierten Referenzfahrtdauer DT_REF verglichen.

In einem fünften Verfahrensschritt 409 wird durch die zentrale Überwachungseinheit 101 die Missachtung des Durchfahrtverbots durch das Fahrzeug 200 ermittelt, falls die ermittelte Fahrtdauer DT die vordefinierte kürzeste Referenzfahrtdauer DT_REF unterschreitet.

In einem sechsten Verfahrensschritt 411 wird durch die zentrale Überwachungseinheit 101 die Fahrzeugkennung 201 des Fahrzeugs 200 ermittelt.

Figur 3 zeigt eine schematische Darstellung eines Computerprogrammprodukts 500, umfassend Befehle, die bei der Ausführung des Programms durch eine Datenverarbeitungseinheit diese veranlassen, das Verfahren zur Verkehrsüberwachung durch ein Verkehrsüberwachungssystem 100 auszuführen.

Das Computerprogrammprodukt 500 ist in der gezeigten Ausführungsform auf einem Speichermedium 501 gespeichert. Das Speichermedium 501 kann hierbei ein beliebiges aus dem Stand der Technik bekanntes Speichermedium sein.

### Bezugszeichenliste

- 100: Verkehrsüberwachungssystem
- 101: Überwachungseinheit
- 103: erste Erfassungsinformation
- 105: erste Erfassungseinheit
- 107: zweite Erfassungsinformation
- 109: zweite Erfassungseinheit
- 111: Kameraeinheit
- 113: Recheneinheit

- 200: Fahrzeug
- 201: Fahrzeugkennung
- 203: On-Board-Unit

- 300: Computerprogrammprodukt
- 301: Speichermedium

- 400: Verfahren
- 401: erster Verfahrensschritt
- 403: zweiter Verfahrensschritt
- 405: dritter Verfahrensschritt
- 407: vierter Verfahrensschritt
- 409: fünfter Verfahrensschritt
- 411: sechster Verfahrensschritt

- 500: Computerprogrammprodukt
- 501: Speichermedium

- P1: erster Erfassungsort
- P2: zweiter Erfassungsort
- T1: erster Erfassungszeitpunkt
- T2: zweiter Erfassungszeitpunkt
- DT_REF: kürzeste Referenzfahrtdauer
- DT: Fahrtdauer
- Id: Identifizierungsdaten
- S1: Fahrtstrecke
- S2: weitere Fahrtstrecke
- D: Fahrtrichtung

## Patentansprüche

1. Verfahren zur Verkehrsüberwachung durch ein Verkehrsüberwachungssystem (100),
wobei durch eine zentrale Überwachungseinheit (101) eine erste Erfassungsinformation (103) einer an einem ersten Erfassungsort (P1) positionierten ersten Erfassungseinheit (105) empfangen wird, wobei durch die erste Erfassungsinformation (103) eine Erfassung eines Fahrzeugs (200) einer bestimmten Fahrzeugklasse am ersten Erfassungsort (P1) zu einem ersten Erfassungszeitpunkt (T1) angezeigt ist,
wobei durch die zentrale Überwachungseinheit (101) eine zweite Erfassungsinformation (107) einer an einem zweiten Erfassungsort (P2) positionierten zweiten Erfassungseinheit (109) empfangen wird, wobei durch die zweite Erfassungsinformation (107) eine Erfassung des Fahrzeugs (200) am zweiten Erfassungsort (P2) zu einem zweiten Erfassungszeitpunkt (T2) angezeigt ist,
wobei durch die zentrale Überwachungseinheit (101) eine Fahrtdauer (DT) des Fahrzeugs (200) zwischen dem ersten Erfassungsort (P1) und dem zweiten Erfassungsort (P2) basierend auf den ersten und zweiten Erfassungszeitpunkten (T1, T2) ermittelt wird,
wobei durch die Überwachungseinheit (101) die ermittelte Fahrtdauer (DT) mit einer kürzesten vordefinierten Referenzfahrtdauer (DT_Ref) für eine Fahrt zwischen dem ersten Erfassungsort (P1) und dem zweiten Erfassungsort (P2) entlang einer für die Befahrung durch Fahrzeuge (200) der bestimmten Fahrzeugklasse vorgesehenen Fahrtstrecke (S1) abgeglichen wird,
wobei durch die zentrale Überwachungseinheit (101) eine Missachtung eines Durchfahrtverbots durch das Fahrzeug (200) während der Fahrt zwischen dem ersten Erfassungsort (P1) und dem zweiten Erfassungsort (P2) ermittelt wird, falls die ermittelte Fahrtdauer (DT) die vordefinierte kürzeste Referenzfahrtdauer (DT_Ref) unterschreitet, und
wobei durch die zentrale Überwachungseinheit (101) eine Fahrzeugkennung (201) des Fahrzeugs (200) ermittelt wird, falls die Missachtung des Durchfahrtverbot ermittelt wird.

2. Verfahren nach Anspruch 1, wobei das Fahrzeug (200) der bestimmten Fahrzeugklasse ein Fahrzeug (200) zur Güterbeförderung ist, und/oder wobei der erste Erfassungsort (P1) und/oder der zweite Erfassungsort (P2) in einem Stadtgebiet (300) oder in einer vordefinierten Entfernung zu einer Stadtgrenze (301) des Stadtgebiets (300) angeordnet sind.

3. Verfahren nach einem der voranstehenden Ansprüche, wobei die ersten und zweiten Erfassungsinformationen (103, 107) jeweils wenigstens einen Identifier umfassen, und wobei bei Übereinstimmung der Identifier die zentrale Überwachungseinheit (101) die ersten und zweiten Erfassungsinformationen (103, 107) demselben Fahrzeug (200) zuordnet.

4. Verfahren nach einem der voranstehenden Ansprüche, wobei die ersten und zweiten Erfassungsinformationen (103, 107) wenigstens Information bezüglich der ersten und zweiten Erfassungszeitpunkte (T1, T2) und/oder der ersten und zweiten Erfassungsorte (P1, P2) und/oder der Fahrzeugklasse des Fahrzeugs (200) umfassen.

5. Verfahren nach einem der voranstehenden Ansprüche, wobei die ersten und zweiten Erfassungsinformationen (103, 107) auf durch das Fahrzeug (200) an die ersten und zweiten Erfassungseinheiten (105, 109) gesendeten Identifizierungsdaten (Id) des Fahrzeugs (200) basieren.

6. Verfahren nach Anspruch 5, wobei die Identifizierungsdaten (Id) des Fahrzeugs (200) in den ersten und zweiten Erfassungsinformationen (103, 107) durch die ersten und zweiten Erfassungseinheiten (105, 109) in verschlüsselter Form bereitgestellt werden.

7. Verfahren nach Anspruch 6, wobei zum Identifizieren der Fahrzeugkennung (201) die verschlüsselten Identifizierungsdaten (Id) durch die zentrale Überwachungseinheit (101) entschlüsselt werden, und wobei basierend auf den entschlüsselten Identifizierungsdaten (Id) die Fahrzeugkennung (201) des Fahrzeugs (200) identifiziert wird.

8. Verfahren nach einem der voranstehenden Ansprüche 5 bis 7, wobei die durch die ersten und zweiten Erfassungseinheiten (105, 109) empfangenen Identifizierungsdaten (Id) des Fahrzeugs (200) durch eine On-Board-Unit (203), insbesondere eines Mautsystems, des Fahrzeugs (200) bereitgestellte Identifizierungsdaten (Id) sind.

9. Verfahren nach einem der voranstehenden Ansprüche 5 bis 8, wobei eine Datenkommunikation zwischen den ersten und zweiten Erfassungseinheiten (105, 109) und dem Fahrzeug (200) auf einer Dedicated Short Range Communications DSRC Technologie basiert.

10. Verfahren nach einem der voranstehenden Ansprüche, wobei die erste Erfassungsinformation (103) und/oder die zweite Erfassungsinformation (107) in der zentralen Überwachungseinheit (101) wenigstens für die kürzeste Referenzzeitdauer (DT_Ref) und/oder höchstens für eine längste Referenzzeitdauer gespeichert wird, wobei die längste Referenzzeitdauer einer Fahrtdauer eines Fahrzeugs der bestimmten Fahrzeugklasse entlang einer längsten Wegstrecke zischen dem ersten Erfassungsort (P1) und dem zweiten Erfassungsort (P2) entspricht.

11. Verfahren nach einem der voranstehenden Ansprüche, wobei die minimale Referenzfahrtdauer (DT_Ref) basierend auf Verkehrsdaten von Fahrten von Fahrzeugen (200) derselben Fahrzeugklasse entlang der vorgesehenen Fahrtstrecke (S1) und/oder basierend auf einer Simulation und/oder basierend auf einer Referenzfahrt eines Fahrzeugs (200) derselben Fahrzeugklasse entlang der vorgesehenen Fahrtstrecke (S1) ermittelt wurde, und/oder wobei die minimale Referenzfahrtdauer (DT_Ref) in der zentralen Überwachungseinheit (101) vorgespeichert ist.

12. Verfahren nach Anspruch einem der voranstehenden Ansprüche, wobei zum Identifizieren der Fahrzeugkennung (201) eine Nummernschildinformation des Fahrzeugs (200) basierend auf Kameradaten einer in einer Fahrtrichtung (D) hinter dem zweiten Erfassungsort (P2) positionierten Kameraeinheit (111) ermittelt wird, und/oder wobei die Kameradaten Daten einer automatischen Nummernschilderkennungskamera sind.

13. Verkehrsüberwachungssystem (100) mit wenigstens einer an einem ersten Erfassungsort (P1) angeordneten ersten Erfassungseinheit (105) und einer an einem zweiten Erfassungsort (P2) angeordneten zweiten Erfassungseinheit (105,109) und einer mit den ersten und zweiten Erfassungseinheiten (109) datentechnisch verbundenen Hauptverarbeitungseinheit, wobei das Verkehrsüberwachungssystem (100) eingerichtet ist, das Verfahren nach einem der voranstehenden Ansprüche 1 bis 11 auszuführen.

14. Recheneinheit (113), die eingerichtet ist, das Verfahren zur Verkehrsüberwachung durch ein Verkehrsüberwachungssystem (100) nach einem der voranstehenden Ansprüche 1 bis 12 auszuführen.

15. Computerprogrammprodukt (500) umfassend Befehle, die bei der Ausführung des Programms durch eine Datenverarbeitungseinheit diese veranlassen, das Verfahren zur Verkehrsüberwachung durch ein Verkehrsüberwachungssystem (100) nach einem der voranstehenden Ansprüche 1 bis 12 auszuführen.
